# EUROPÄISCHE PATENTSCHRIFT

(11) **EP 0 521 361 B1**
(45) Veröffentlichungstag und Bekanntmachung des Hinweises auf die Patenterteilung: **11.01.1995**
(21) Anmeldenummer: 92110438.6
(22) Anmeldetag: 20.06.1992
(51) Int. Cl.: B07B 1/22

(54) **Siebtrommel**
Sieve drum
Tambour cribleur

(30) Priorität: 29.06.1991 DE 4121585
(43) Veröffentlichungstag der Anmeldung: 07.01.1993
(73) Patentinhaber: LINTEC GmbH + Co. KG, D-21279 Hollenstedt (DE)
(72) Erfinder: Thesenfitz, Klaus, W-2151 Moisburg (DE)
(74) Vertreter: DIEHL GLAESER HILTL & PARTNER

(56) Entgegenhaltungen:
- EP-A- 0 325 253
- WO-A-90/06400
- SOVIET INVENTIONS ILLUSTRATED Section PQ, Week 8518, 12. Juni 1985 DerwentPublications Ltd., London, GB; Class P, AN 85-109526/18
- SOVIET INVENTIONS ILLUSTRATED Section PQ, Week E13, 12. Mai 1982 DerwentPublications Ltd., London, GB; Class P, AN D6270 E/13

## Beschreibung

Die Erfindung bezieht sich auf eine Siebtrommel zum Konditionieren und Klassieren von körnigem Gut mit mindestens einer Eingabevorrichtung an einem Stirnende der um ihre liegende Längsachse drehenden Trommel und einer Ausgabe des konditionierten Gutes am anderen Trommelende in einen ersten Ringraum zwischen der Trommel und in Trommellängsrichtung aufeinanderfolgenden, die Trommel konzentrisch umgebenden inneren Ringsiebabschnitten, wobei sich die Maschenweite der Ringsiebabschnitte derart verändert, daß der Abschnitt mit kleinerer Maschenweite der der Ausgabe axial nächste, der Abschnitt mit der größten Maschenweite der der Ausgabe axiel am weitesten entfernte Ringsiebabschnitt ist, und mit an der Unterseite der Trommel angeordneten Silos zur Aufnahme von Siebgut unterschiedlicher Partikelgröße.

Solche Siebtrommeln werden beispielsweise angewendet, um das Material von Straßendecken unter Verwendung von Bitumen bzw. Altasphalt und Splitt unterschiedlicher Körnung aufzubereiten. Splitt grober Körnung wird für den Aufbau eines Stützgerüstes, Splitt kleinerer Körnung wird zum teilweisen Füllen der Hohlräume des Stützgerüstes verwendet und das in die verbleibenden Hohlräume eindringende Bitumen dient der Bindung der übrigen Belagbestandteile. Eine gattungsgemäße Siebtrommel kann dabei zum Einsatz kommen, um die einzelnen Bestandteile in das richtige Mischungsverhältnis zu bringen und insbesondere durch Temperieren in der beheizten Mischtrommel aufzubereiten, wenn die einzelnen Komponenten der Straßendecke gleichzeitig auf dem Straßenunterbau aufgebracht werden sollen.

Bei einer bekannten, auf den gleichen Erfinder zurückgehenden Siebtrommel (deutsches Patent 38 01 383) sind Ringsiebabschnitte mit drei unterschiedlichen Maschenweiten vorgesehen, und hierbei wird das Sieb mit der kleinsten Maschenweite mit dem gesamten Siebgut beaufschlagt, d.h. dieses feine Sieb wird auch mit den größten Partikeln belastet, was zu einem raschen Verschleiß des Siebes mit der kleinsten Maschenweite führt. Darüber hinaus ist der Wirkungsgrad des Siebvorganges nicht optimal, da beispielsweise die größeren Partikel durchaus kleinere Partikel mitnehmen können, so daß die kleineren Partikel nicht durch das vorgesehene Sieb hindurchfallen können.

Aufgabe der Erfindung ist es, eine gattungsgemäße Vorrichtung so auszubilden, daß die einzelnen Ringsiebabschnitte in besonders zweckmäßiger Weise der Trommel zugeordnet werden können. Unter einer "möglichst zweckmäßigen Weise" wird insbesondere verstanden, daß die Ringsiebabschnitte möglichst rasch und mit einem Minimum an Werkzeugaufwand montiert und demontiert werden können, und daß die montierten Ringsiebe im montierten Zustand zuverlässig an der Trommel befestigt sind. Weiterhin soll hierunter verstanden werden, daß die Ringsiebabschnitte so einander zugeordnet werden, daß die Siebe hinsichtlich ihrer Maschenweite der Partikelverteilung im Siebgut entsprechend beaufschlagt werden.

Gelöst wird diese Aufgabe durch die im kennzeichnenden Teil des Patentanspruchs angegebenen Merkmale.

Bei der vorliegenden Erfindung werden neben radial inneren Ringsiebabschnitten äußere Ringsiebabschnitte eingesetzt, wobei die einzelnen Maschenweiten unterschiedlich sind und so gewählt werden, daß über das feinste Sieb nicht die volle Menge des Siebgutes, sondern im Bereich von 50 bis 60 % des Siebgutes geleitet werden. Dies kann durch ein dem Ringsiebschnitt mit kleinster Maschenweite vorgeordnetes Vorsieb mit größerer Maschenweite erreicht werden.

Der Erfindung entsprechend sind die äußeren Ringsiebabschnitte in Form von Fenstern ausgebildet, in denen die einzelnen Siebe befestigt sind. Es genügt, die Siebe lediglich auf die Rahmen aufzulegen und an diesen Rahmen zu befestigen, wobei die Rahmen zusätzlich auch noch mit Leitteilen versehen sind, die im auf die Siebtrommel aufgelegten Zustand radial nach innen vorstehen und dafür sorgen, daß das Siebgut im äußeren Ringzwischenraum die gewünschte axiale Bewegung durchführt.

Die Erfindung wird nachstehend anhand der Zeichnung beispielsweise erläutert.
- Fig. 1: ist eine schaubildliche Darstellung einer Trommel in Seitenansicht, wobei die äußeren Ringsiebabschnitte entfernt worden sind.
- Fig. 2: ist eine der Figur 1 entsprechende Darstellung, jedoch mit den äußeren Ringsiebabschnitten.
- Fig. 3: ist eine schematische Darstellung des Siebprinzipes, das der vorliegenden Erfindung zugrunde liegt.

In einem feststehenden Gehäuse 1 ist eine Trommel 2 um ihre Längsachse 3 drehbar gelagert. In die Trommel 2 ragt von dem in der Darstellung linken Trommelende aus ein Brenner 40 hinein, dessen Flammenlängsachse mit der Trommellängsachse 3 zusammenfällt. Der Brenner 40 kann mit Gas oder Öl betrieben werden. Der Antrieb der Trommel 2 erfolgt von einem nicht dargestellten Motor aus über ein Getriebe, das einen die Trommel umgebenden, fest mit dieser verbundenen Laufring 5 einschließt. An der Unterseite des Gehäuses 1 sind mehrere sogenannte Heißsilos 6 in Trommellängsrichtung aufeinanderfolgend angeordnet. Diese Heißsilos sind gegen Temperaturabstrahlung weitgehend isolierte trichterförmige Behälter, die aus der Trommel 1 austretendes Siebgut oder Splitt unterschiedlicher Partikelgröße aufnehmen.

Um die Klassierung des Gutes vornehmen zu können, sind in Trommellängsrichtung aufeinanderfolgend aus Teilsegmenten aufgebaute innere Ringsiebabschnitte NW10, NW25 und NW32 auf der Trommel 2 derart angeordnet, daß zwischen dem Mantel der Trommel 2 und den Ringsiebabschnitten ein innerer Ringraum 8 besteht. Die Ringsiebabschnitte haben unterschiedliche Maschenweiten, die Ringsiebabschnitte 10 eine Maschenweite 10 und die Ringsiebabschnitte 32 eine Maschenweite 32 beispielsweise. Der Ringraum 8 steht mit dem Innenraum der Trommel 2 über Öffnungen in Verbindung, die an dem in der Zeichnung linken Trommelende gleichmäßig auf den Trommelumfang verteilt sind.

Beim Betrieb der Anlage kann nun an beiden Trommelenden unterschiedliches Gut über je eine Aufgabevorrichtung 100 und 11 in die Trommel 2 eingegeben werden. Über die Aufgabevorrichtung 100 am rechten, dem Brenner 40 abgekehrten Ende der Trommel, wird z.B. neues Gut im kalten Zustand, also insbesondere Splitt unterschiedlicher Körnung, in die Trommel eingegeben und dieses Gut wandert der Flamme des Brenners 40 entgegen und wird dabei auf die gewünschte Temperatur aufgeheizt. Über die Aufgabevorrichtung 11 am Trommelende des Brenners 40 wird z.B. Altasphalt in die Trommel eingegeben. Das Gemisch aus Altasphalt und Splitt gelangt durch die Öffnungen 9 hindurch in den Ringraum 8 und von dort, klassiert nach der jeweiligen Splittgröße, in die Heißsilos 6.

Der Staub- und Feuchtigkeitsaustrag erfolgt durch einen Abgaskamin 19 am rechtsseitigen Trommelende.

In Fig. 2 sind nicht nur die radial inneren Ringsiebabschnitte NW10, NW25 und NW32 gezeigt, sondern auch die darüber hinaus in größerem radialen Abstand angeordneten äußeren Ringsiebabschnitte NW4, NW18 und NW25. Die äußeren Ringsiebabschnitte sind von den inneren Ringsiebabschnitten durch einen Ringzwischenraum 108 getrennt.

In Fig. 2 sind die einzelnen Heißsilos 6 wiedergegeben, wobei sich die in den einzelnen Silos befindlichen Zahlen auf die Partikelgröße beziehen. Der Heißsilo 0 - 4 erhält Material mit der kleinsten Partikelgröße, entsprechend der kleinsten Maschenweite NW4. NW10 entspricht der kleineren Maschenweite, NW18 der mittleren, NW25 der größeren und NW 32 der größten Maschenweite. Es ist zu erkennen, daß für das Überkorn eine Sammeleinrichtung G32 am rechtsseitigen Ende der Trommel vorgesehen ist, wobei durch eine Umschaltklappe das Überkorn auch in den benachbarten Silo gelenkt werden kann, der an und für sich für die Korngrößen zwischen NW25 und NW32 gedacht ist.

Das in Fig. 3 gezeigte Siebschema ist schematisch ausgeführt worden, um die der Erfindung zugrunde liegende Idee besser darstellen zu können.

Die einzelnen Ringsiebabschnitte sind mit derjenigen Bezugszahl versehen, die der Maschenweite des zugehörigen Siebes entspricht. Das Sieb NW32 hat also entsprechend eine Maschenweite von 32, ist also das Sieb mit der größten Maschenweite. Das Sieb NW4 ist das Sieb mit der kleinsten Maschenweite und so fort.

Mit 100% ist das gesamte Siebgut bezeichnet, das am linksseitigen Ende der Trommel 2 ankommt und durch die Öffnungen 9 in den radial inneren Ringraum 8 hineingelangt.

Das Siebgut gelangt auf den Ringsiebabschnitt NW10 und alle Partikel größer als die Maschenweite NW10 gelangen in axialer Richtung weiter zu den Sieben NW25 und NW32.

Die durch die Ringsiebabschnitte 10 hindurchfallenden Partikel gelangen in den äußeren Ringraum 108. Die kleineren Partikel fallen durch die Ringsiebabschnitte NW4 hindurch. Es handelt sich erfahrungsgemäß bei dem hier in Frage kommenden Siebgut um immerhin 40 % des gesamten Siebgutes. Partikel mit einer Größe zwischen der Maschenweite 10 und 4 gelangen in axialer Richtung weiter und werden in einen zusätzlichen Sammelabschnitt aufgefangen. Dieser Anteil des Siebgutes hat etwa 20 % des gesamten Siebgutes.

Material größer als NW10 gelangt in axialer Richtung auf die Ringsiebabschnitte NW32. Die größeren Partikel gehen als Menge G32 in einen separaten Auffangbehälter, es handelt sich hierbei wiederum um ca. 20 % der Gesamtmenge. Der Anteil von der Siebgutmenge, der durch die Ringsiebabschnitte 32 hindurchfällt, wird auf die Ringsiebabschnitte NW18 und NW25 unterteilt in die Mengen mit Korngrößen 18-10 und 25-18, wobei die beiden Anteile erfahrungsgemäß jeweils 10 % betragen dürften.

Bei den gewählten Siebgrößen und den Verhältnissen ist ersichtlich, daß der empfindliche feinste Ringsiebabschnitt NW4 lediglich mit 60 % der gesamten Siebgutmenge beaufschlagt wird. Bei den nicht durch die Ringsiebabschnitte NW4 fallenden Teilen der Siebgutmenge handelt es sich um Teilchen mit nur einer geringfügig größeren Teilchengröße als der Maschenweite des Ringsiebabschnittes NW4, d.h. durch derartige Partikel wird das feinste Sieb nicht sonderlich mechanisch beansprucht.

Es wird zusätzlich noch darauf hingewiesen, daß mit dem Siebprinzip gemäß der vorliegenden Erfindung mit Hilfe von vier Sieben Mengen herausgesiebt werden, die in fünf unterschiedliche Teilchengrößen unterteilt werden können.

Gemäß der Erfindung kann die Siebtrommel 2 auch mit geneigter Achse betrieben werden, und zwar sowohl zum einen als auch zum anderen Ende, damit das Siebgut entsprechend länger auf den Sieben verbleibt.

## Patentansprüche

1. Siebtrommel (2) zum Konditionieren und Klassieren von körnigem Gut mit mindestens einer Eingabevorrichtung (100) an einem Stirnende der um ihre liegende Längsachse (3) drehenden Trommel und einer Ausgabe (9) des konditionierten Gutes am anderen Trommelende in einen ersten Ringraum (8) zwischen der Trommel (2) und in Trommellängsrichtung aufeinanderfolgenden, die Trommel konzentrisch umgebenden inneren Ringsiebabschnitten (NW32, NW25, NW10), wobei sich die Maschenweite der Ringsiebabschnitte derart verändert, daß der Abschnitt (NW10) mit kleinerer Maschenweite der der Ausgabe (9) axial nächste, der Abschnitt (NW32) mit der größten Maschenweite der der Ausgabe (9) axial am weitesten entfernte Ringsiebabschnitt ist, und mit an der Unterseite der Trommel (2) angeordneten Silos (6) zur Aufnahme von Siebgut unterschiedlicher Partikelgröße, dadurch gekennzeichnet, daß radial außerhalb zu den inneren Ringsiebabschnitten (NW10, NW25, NW32) die Trommel (2) konzentrisch umgebene äußere Ringsiebabschnitte (NW4, NW18) mit unterschiedlichen Maschenweiten angeordnet sind, wobei der Abschnitt (NW4) mit der kleinsten Maschenweite der der Ausgabe (9) axial nächste, der Abschnitt (NW18) mit mittlerer Maschenweite der der Ausgabe (9) axial am weitesten entfernte Ringsiebabschnitt ist und axial zwischen den äußeren Ringsiebabschnitten mit der kleinsten und der mittleren Maschenweite (NW4, NW18) ein Auffangbereich (4 - 10) für Siebgut mit einer partikelgröße zwischen der kleineren (NW 10) und der kleinsten Maschenweite (NW 4) angeordnet ist und wobei die äußeren Ringsiebabschnitte in Form von Fenstern ausgebildet sind, an deren Rahmen die Siebe befestigt sind und die mit radial nach innen vorstehenden Leitteilen für das Siebgut ausgebildet sind.

## Claims

1. A sieve drum (2) for conditioning and sorting granular materials having at least one input device (100) at one end of the drum rotating around its horizontal longitudinal axis (3) and an outlet (9) of the conditioned material at the other end of the drum into a first ring section (8) between the drum (2) and longitudinally consecutive inner ring sieve sections (NW32, NW25, NW10) surrounding the drum concentrically, with the meshes of the ring sieve sections changing so that the section (NW10) with the smaller mesh is the ring sieve section axially closest to the outlet means (9) and the section (NW32) with the largest mesh is the ring sieve section axially furthest from the outlet means (9), and with silos (6) arranged at the underside of the drum (2) to accept sifted material of different particle sizes, characterized in that radially outside to the inner ring sieve sections (NW10, NW25, NW32), outer ring sieve sections (NW4, NW18) with different meshes concentrically surrounding the drum (2) are arranged, with the section (NW4) with the smallest mesh being the axially closest ring sieve section to the outlet means (9), the section (NW18) with the middle mesh being the axially furthest ring sieve section from the outlet means (9), and a collecting section (4-10) for sifted materials with a particle size between the smaller mesh (NW10) and the smallest mesh (NW4) being arranged axially between the outer ring sieve sections with the smallest and the middle mesh (NW4, NW18), and with the outer ring sieve sections being designed in form of windows at which frames the sieves are fixed and that are designed with radially projecting conducting parts for the sifted materials.

## Revendications

1. Tambour cribleur (2), pour conditionner et classer un produit en grains, comportant au moins un dispositif d'alimentation (100), à une extrémité du tambour tournant autour de son axe longitudinal (3), et une sortie (9) du produit conditionné à l'autre extrémité du tambour, dans une première enceinte annulaire (8) située entre le tambour (2) et des sections annulaires intérieures de crible (NW32, NW25, NW10), se suivant les unes les autres dans la direction longitudinale du tambour et entourant concentriquement le tambour, étant entendu que la dimension de maille des sections annulaires de crible varie de telle façon que la section NW10 comportant la plus petite dimension de maille est la plus proche axialement de la sortie (9), que la section NW32 comportant la plus grande dimension de maille est la plus éloignée axialement de la sortie (9), et comportant des silos (6), à la partie inférieure du tambour (2), pour recevoir des granulométries différentes du produit criblé,
caractérisé en ce qu'en dehors, radialement, des sections annulaires intérieures de crible (NW10, NW25, NW32), sont disposées des sections annulaires extérieures de crible (NW4, NW18), entourant concentriquement le tambour (2) et comportant des dimensions de maille différentes, étant entendu que la section NW4 comportant la plus petite dimension de maille est la plus proche axialement de la sortie (9), que la section NW18, comportant une dimension de maille moyenne, est la section annulaire de crible la plus éloignée axialement de la sortie (9), et qu'axialement, entre les sections annulaires extérieures de crible comportant la dimension de maille la plus petite et la dimension de maille moyenne (NW4, NW18), est disposée une zone de réception (4 - 10) destinée au produit criblé présentant une granulométrie comprise entre la dimension de maille plus petite (NW10) et la plus petite dimension de maille (NW4), et étant entendu que les sections annulaires extérieures de crible sont réalisées sous la forme de fenêtres, sur les cadres desquelles sont fixés les cribles et qui sont réalisées avec des pièces de guidage, dépassant radialement à l'intérieur, pour le produit criblé.
